# EUROPÄISCHE PATENTSCHRIFT

(11) **EP 3 679 302 B1**
(45) Veröffentlichungstag und Bekanntmachung des Hinweises auf die Patenterteilung: **05.07.2023**
(21) Anmeldenummer: 18772895.1
(22) Anmeldetag: 24.08.2018
(51) Int. Cl.: F24C 15/10, F24C 7/08

(54) **INDUKTIONSKOCHFELD**
INDUCTION HOB
TABLE DE CUISSON À INDUCTION

(30) Priorität: 06.09.2017 ES 201731081
(43) Veröffentlichungstag der Anmeldung: 15.07.2020
(73) Patentinhaber: BSH Hausgeräte GmbH, 81739 München (DE)
(72) Erfinder: CEAMANOS GAYA, Jesús, 50016 Zaragoza (ES); MARTIN GOMEZ, Damaso, 50012 Zaragoza (ES); RUIZ GRACIA, Jesús Ricardo, 50194 Movera (Zaragoza) (ES)
(86) Internationale Anmeldenummer: PCT/IB2018/056438
(87) Internationale Veröffentlichungsnummer: WO 2019/048975

(56) Entgegenhaltungen:
- EP-A2- 0 283 591
- DE-U1- 29 723 415
- FR-A1- 3 008 780

## Beschreibung

Die Erfindung betrifft ein Induktionskochfeld, nach dem Oberbegriff des Anspruchs 1 und ein Verfahren zu einer Herstellung eines Induktionskochfelds, nach dem Anspruch 9.

Aus der internationalen Patentanmeldung WO 2016/185301 A1 ist bereits eine Kochfeldvorrichtung mit einem Raumteilerelement bekannt, welches mehrere Ausnehmungen aufweist. In einer Einbaulage ist unterhalb jeder der Ausnehmungen jeweils eine Lichtquelle angeordnet, welche in einem Betriebszustand einen Bereich einer Kochfeldplatte, die in der Einbaulage oberhalb des Raumteilerelements angeordnet ist, beleuchtet. Aufgrund eines zu großen Lichtkegels und/oder aufgrund von Streulicht und/oder aufgrund von Defekten in einer an der Kochfeldplatte angeordneten Beschichtung würde die Lichtquelle ungewollte Bereiche oberhalb des Raumteilerelements beleuchten. Um dies zu vermeiden, sind zusätzliche Baueinheiten an einer die Lichtquelle tragenden Trägereinheit befestigt. Diese Baueinheiten begrenzen das von der Lichtquelle emittierte Licht auf einen zu beleuchtenden Bereich. Weiterer Stand der Technik ist der DE102013110277 A1 zu entnehmen.

Die Aufgabe der Erfindung besteht insbesondere darin, ein gattungsgemäßes Induktionskochfeld mit verbesserten Eigenschaften hinsichtlich einer Konstruktion bereitzustellen. Die Aufgabe wird erfindungsgemäß durch die Merkmale der Ansprüche 1 und 9 gelöst, während vorteilhafte Ausgestaltungen und Weiterbildungen der Erfindung den Unteransprüchen entnommen werden können.

Die Erfindung geht aus von einem Induktionskochfeld mit einer Kochfeldvorrichtung, die als eine Induktionskochfeldvorrichtung ausgebildet ist, mit zumindest einem Raumteilerelement, welches zumindest eine Ausnehmung, insbesondere zumindest zwei, vorteilhaft zumindest drei, besonders vorteilhaft zumindest vier, vorzugsweise zumindest fünf und besonders bevorzugt mehrere Ausnehmungen aufweist.

Erfindungsgemäß weist das Raumteilerelement zumindest ein Kragenelement, insbesondere zumindest zwei, vorteilhaft zumindest drei, besonders vorteilhaft zumindest vier, vorzugsweise zumindest fünf und besonders bevorzugt mehrere Kragenelemente auf, welches die Ausnehmung wenigstens teilweise begrenzt. Hierdurch kann insbesondere eine verbesserte Konstruktion bereitgestellt werden. Ferner kann insbesondere ein hoher Bedienkomfort erreicht werden. Insbesondere können geringe Kosten erzielt werden. Insbesondere kann auf zusätzliche Baueinheiten zu einer Begrenzung eines von der Lichtquelle emittierten Lichts verzichtet und/oder eine geringe Lagerhaltung ermöglicht werden, weshalb insbesondere bei einem Montagevorgang eine geringe Stückzahl an zusätzlichen Baueinheiten montiert werden muss, wodurch insbesondere geringe Kosten und/oder ein schneller Montagevorgang erreicht werden kann. Eine geringe Montagedauer kann insbesondere durch den Verzicht auf zusätzliche Baueinheiten erzielt werden, wodurch weitere Kosten, welche insbesondere Zusatzkosten zu reinen Materialkosten sind, eingespart werden können. Insbesondere kann eine kompakte und/oder stabile Ausgestaltung erzielt werden. Unter einer "Kochfeldvorrichtung", die als eine Induktionskochfeldvorrichtung ausgebildet ist, soll insbesondere zumindest ein Teil, insbesondere eine Unterbaugruppe, eines Induktionskochfelds, verstanden werden.

Unter einem "Raumteilerelement" soll insbesondere ein Element verstanden werden, das dazu vorgesehen ist, in wenigstens einem montierten Zustand zumindest einen Raum, insbesondere zumindest einen Lagerraum, in zumindest zwei Teilräume zu unterteilen. Der Raum, insbesondere der Lagerraum, ist insbesondere Teil der Kochfeldvorrichtung. Insbesondere weist das Raumteilerelement wenigstens zu einem Großteil eine plattenartige Gestalt auf, und zwar insbesondere in zumindest einem Bereich, welcher benachbart zu dem Kragenelement angeordnet ist.

Insbesondere weist die Kochfeldvorrichtung zumindest ein Heizelement auf, welches insbesondere als ein Induktionsheizelement ausgebildet ist und insbesondere zu einer Beheizung von Gargeschirr vorgesehen ist. Die Kochfeldvorrichtung weist insbesondere zumindest eine Elektronikeinheit auf, wie beispielsweise eine Steuereinheit und/oder die Lichtquelle und/oder zumindest eine Kochfeldelektronik, welche insbesondere zu einer Versorung des Heizelements vorgesehen sein könnte. Vorzugsweise ist das Raumteilerelement in wenigstens einem montierten Zustand zwischen dem Heizelement und der Elektronikeinheit angeordnet. Das Raumteilerelement ist insbesondere als ein Abschirmelement ausgebildet und vorteilhaft dazu vorgesehen, zumindest die Elektronikeinheit abzuschirmen, und zwar insbesondere gegenüber elektromagnetischer Strahlung. Insbesondere besteht das Raumteilerelement wenigstens zu einem Großteil aus Aluminium. In wenigstens einem montierten Zustand ist das Raumteilerelement insbesondere als Trägerelement ausgebildet und vorteilhaft dazu vorgesehen, zumindest das Heizelement zu tragen. In einer Einbaulage ist das Heizelement insbesondere oberhalb und/oder auf dem Raumteilerelement angeordnet.

Vorteilhaft ist das Raumteilerelement dazu vorgesehen, den Raum, insbesondere den Lagerraum, großräumig zu unterteilen. Das Raumteilerelement weist insbesondere eine Flächenerstreckung von mindestens 0,1 m², insbesondere von mindestens 0,2 m², vorteilhaft von mindestens 0,3 m², besonders vorteilhaft von mindestens 0,35 m² und vorzugsweise von mindestens 0,4 m² auf. Insbesondere weist das Raumteilerelement eine Längserstreckung von mindestens 30 cm, insbesondere von mindestens 40 cm, vorteilhaft von mindestens 50 cm, besonders vorteilhaft von mindestens 60 cm und vorzugsweise von mindestens 80 cm auf. Das Raumteilerelement weist insbesondere eine Quererstreckung von mindestens 30 cm, insbesondere von mindestens 40 cm, vorteilhaft von mindestens 50 cm, besonders vorteilhaft von mindestens 55 cm und vorzugsweise von mindestens 60 cm auf.

Unter einer "Längserstreckung" eines Objekts soll insbesondere eine längste Seite eines kleinsten gedachten geometrischen Quaders verstanden werden, welcher das Objekt gerade noch umschließt. Unter einer "Quererstreckung" eines Objekts soll insbesondere eine Seite eines kleinsten gedachten geometrischen Quaders verstanden werden, welcher das Objekt gerade noch umschließt, wobei die Seite senkrecht zu der Längserstreckung des Objekts und parallel zu einer Haupterstreckungsebene des Objekts ausgerichtet ist. Unter einer "Haupterstreckungsebene" eines Objekts soll insbesondere eine Ebene verstanden werden, welche parallel zu einer größten Seitenfläche eines kleinsten gedachten geometrischen Quaders ist, welcher das Objekt gerade noch vollständig umschließt, und insbesondere durch den Mittelpunkt des Quaders verläuft. Unter einer "Dicke" eines Objekts soll insbesondere eine kürzeste Seite eines kleinsten gedachten geometrischen Quaders verstanden werden, welcher das Objekt gerade noch umschließt. Insbesondere ist eine Dicke eines Objekts senkrecht zu einer Längserstreckung des Objekts und/oder zu einer Quererstreckung des Objekts ausgerichtet.

Die Kochfeldvorrichtung weist insbesondere zumindest eine Kochfeldplatte auf. Unter einer "Kochfeldplatte" soll insbesondere eine Einheit verstanden werden, die in wenigstens einem Betriebszustand zu einem Aufstellen von Gargeschirr vorgesehen ist und die insbesondere dazu vorgesehen ist, einen Teil eines Kochfeldaußengehäuses, insbesondere der Kochfeldvorrichtung und/oder eines die Kochfeldvorrichtung aufweisenden Kochfelds, auszubilden. Die Kochfeldplatte besteht insbesondere wenigstens zu einem Großteil aus Glas und/oder Glaskeramik. Unter "wenigstens zu einem Großteil" soll insbesondere zu einem Anteil von mindestens 70 %, insbesondere zu mindestens 80 %, vorteilhaft zu mindestens 90 % und vorzugsweise zu mindestens 95 % verstanden werden.

Die Kochfeldvorrichtung weist insbesondere zumindest eine Gehäuseeinheit auf, welche insbesondere dazu vorgesehen ist, in einer Einbaulage wenigstens einen Teil eines Kochfeldaußengehäuses, insbesondere der Kochfeldvorrichtung und/oder eines die Kochfeldvorrichtung aufweisenden Kochfelds, auszubilden. Die Gehäuseeinheit begrenzt in wenigstens einem montierten Zustand zumindest den Lagerraum wenigstens teilweise. Insbesondere begrenzen die Gehäuseeinheit und die Kochfeldplatte wenigstens im Wesentlichen zumindest den Lagerraum, welcher insbesondere als Hohlraum ausgebildet und insbesondere zu einer Lagerung von Bauteilen, beispielsweise zumindest eines Heizelements, zumindest einer Steuereinheit und/oder zumindest einer Kochfeldelektronik und/oder der Lichtquelle, vorgesehen ist.

Unter einer "Ausnehmung" eines Objekts soll insbesondere eine durch das Objekt begrenzte Öffnung verstanden werden, welche insbesondere aus einem wenigstens im Wesentlichen kontinuierlichen Verlauf des Objekts ausgespart ist und welche vorteilhaft aus einer Haupterstreckungsebene des Objekts und/oder aus einer von wenigstens einem Großteil des Objekts definierten Ebene ausgespart ist. Die Ausnehmung des Raumteilerelements könnte beispielsweise als eine randseitige Ausnehmung ausgebildet sein, welche insbesondere von mindestens zwei und vorteilhaft von mindestens drei Seiten von dem Raumteilerelement begrenzt sein könnte. Alternativ oder zusätzlich könnte die Ausnehmung des Raumteilerelements von mindestens vier Seiten von dem Raumteilerelement begrenzt sein, wobei die Ausnehmung des Raumteilerelements insbesondere als eine innere Ausnehmung ausgebildet sein könnte. Die Ausnehmung weist insbesondere eine Flächenerstreckung, welche insbesondere parallel zu einer Haupterstreckungsebene des Raumteilerelements ausgerichtet ist, von maximal 10 cm², insbesondere von maximal 7 cm², vorteilhaft von maximal 5 cm², besonders vorteilhaft von maximal 4 cm² und vorzugsweise von maximal 3 cm² auf. Insbesondere weist die Ausnehmung eine Flächenerstreckung, welche insbesondere parallel zu einer Haupterstreckungsebene des Raumteilerelements ausgerichtet ist, von mindestens 0,1 cm² auf, insbesondere von mindestens 0,2 cm², vorteilhaft von mindestens 0,5 cm², besonders vorteilhaft von mindestens 1 cm², vorzugsweise von mindestens 1,5 cm² und besonders bevorzugt von mindestens 2 cm².

Unter einem "Kragenelement" wird ein Element verstanden, welches in einem Bereich der Ausnehmung, welche durch das Kragenelement insbesondere begrenzt ist und/oder welcher das Kragenelement zugeordnet ist, über eine Hauptoberfläche des Raumteilerelements hinausragt und welches bei einer senkrechten Betrachtung auf eine Haupterstreckungsebene des Raumteilerelements die Ausnehmung bezüglich eines Mittelpunkts und/oder mathematischen Schwerpunkts der Ausnehmung über einen Winkelbereich von mindestens 180°, besonders vorteilhaft von mindestens 270°, vorzugsweise von mindestens 300° und besonders bevorzugt von mindestens 330° umgibt. Insbesondere umgibt das Kragenelement bei einer senkrechten Betrachtung auf eine Haupterstreckungsebene des Raumteilerelements die Ausnehmung bezüglich eines Mittelpunkts und/oder mathematischen Schwerpunkts der Ausnehmung über einen Winkelbereich von wenigstens im Wesentlichen 360° und vorteilhaft über einen gesamten Winkelbereich. Das Kragenelement ist insbesondere kragenartig um die Ausnehmung herum angeordnet.

Insbesondere weist das Raumteilerelement pro Ausnehmung ein, insbesondere genau ein Kragenelement auf. Eine Anzahl an Ausnehmungen und eine Anzahl an Kragenelementen ist insbesondere wenigstens im Wesentlichen und vorteilhaft vollständig identisch. Insbesondere ragt das Kragenelement in einem Bereich der Ausnehmung, welche durch das Kragenelement insbesondere begrenzt ist und/oder welcher das Kragenelement zugeordnet ist, über eine Hauptoberfläche des Raumteilerelements hinaus. Unter einer "Hauptoberfläche" eines Objekts soll insbesondere eine Oberfläche verstanden werden, welche eine Oberfläche einer Seitenfläche des Objekts wenigstens zu einem Großteil bildet und/oder definiert und welche insbesondere wenigstens im Wesentlichen parallel zu einer Haupterstreckungsebene des Objekts ausgerichtet ist. Die Hauptoberfläche ist in einer Einbaulage insbesondere auf einer der Kochfeldplatte zugewandten Seite des Raumteilerelements angeordnet. Insbesondere ist das Kragenelement in einer Einbaulage auf einer der Kochfeldplatte zugewandten Seite des Raumteilerelements angeordnet. Die Hauptoberfläche bildet insbesondere einen Flächenanteil von mindestens 30 %, insbesondere von mindestens 35 %, vorteilhaft von mindestens 40 % und vorzugsweise von mindestens 45 % einer Gesamtfläche des Raumteilerelements aus. Insbesondere bildet die Hauptoberfläche einen Flächenanteil von mindestens 60 %, insbesondere von mindestens 70 %, vorteilhaft von mindestens 80 % und vorzugsweise von mindestens 90 % einer Seitenfläche des Raumteilerelements aus, welche insbesondere wenigstens im Wesentlichen parallel zu einer Haupterstreckungsebene des Raumteilerelements ausgerichtet ist.

In einem Bereich des Kragenelements weist das Raumteilerelement insbesondere eine Dicke auf, welche mindestens 150 %, insbesondere mindestens 200 %, vorteilhaft mindestens 300 %, besonders vorteilhaft mindestens 500 %, vorzugsweise mindestens 700 % und besonders bevorzugt mindestens 900 % einer Dicke des Raumteilerelements an einem insbesondere beliebigen Punkt der Hauptoberfläche beträgt. Beispielsweise kann das Raumteilerelement an einem insbesondere beliebigen Punkt der Hauptoberfläche eine Dicke von wenigstens im Wesentlichen 1,5 mm aufweisen. Insbesondere kann das Raumteilerelement in einem Bereich des Kragenelements eine Dicke von mindestens 2,25 mm, insbesondere von mindestens 3 mm, vorteilhaft von mindestens 4,5 mm, besonders vorteilhaft von mindestens 7,5 mm, vorzugsweise von mindestens 10,5 mm und besonders bevorzugt von mindestens 13,5 mm aufweisen.

Das Kragenelement ist zu einer Begrenzung von von zumindest einer Lichtquelle emittiertem Licht vorgesehen. Zusätzlich könnte das Kragenelement dazu vorgesehen sein, zumindest eine Richtung eines durch die Ausnehmung hindurchgeführten Kabels wenigstens teilweise vorzugeben und/oder zu definieren. Das Kragenelement kann alternativ oder zusätzlich zumindest eine Kabelführung definieren, entlang welcher insbesondere zumindest ein Kabel geführt sein kann. Alternativ oder zusätzlich kann das Kragenelement insbesondere zu einer Befestigung zumindest einer weiteren Baueinheit vorgesehen sein.

Unter "vorgesehen" soll insbesondere speziell ausgelegt und/oder ausgestattet verstanden werden. Darunter, dass ein Objekt zu einer bestimmten Funktion vorgesehen ist, soll insbesondere verstanden werden, dass das Objekt diese bestimmte Funktion in zumindest einem Anwendungs- und/oder Betriebszustand erfüllt und/oder ausführt.

Ferner wird vorgeschlagen, dass das Kragenelement mindestens 1 mm, insbesondere mindestens 1,5 mm, vorteilhaft mindestens 2 mm, besonders vorteilhaft mindestens 2,5 mm und vorzugsweise mindestens 2,8 mm über eine Hauptoberfläche des Raumteilerelements hinausragt, wodurch insbesondere ein besonders hoher Komfort ermöglicht werden kann. Insbesondere kann von einer Lichtquelle emittiertes Licht besonders gezielt in eine gewünschte Richtung und/oder auf einen gewünschten Bereich gelenkt werden.

Es kann insbesondere eine große Anlagefläche beispielsweise für zumindest eine weitere Baueinheit, welche in wenigstens einem montierten Zustand insbesondere befestigt sein kann, bereitgestellt werden.

Erfindungsgemäß weist die Kochfeldvorrichtung zumindest eine Lichtquelle auf, welche in einer Einbaulage wenigstens zu einem Großteil unterhalb der Ausnehmung angeordnet ist und welche dazu vorgesehen ist, zumindest einen Bereich oberhalb des Raumteilerelements durch die Ausnehmung hindurch zu beleuchten. Unter einer "Lichtquelle" soll insbesondere ein Element verstanden werden, welches dazu vorgesehen ist, elektromagnetische Strahlung, insbesondere sichtbares Licht und/oder InfrarotLicht, zu emittieren. Die Lichtquelle ist in einer Einbaulage insbesondere auf einer der Kochfeldplatte abgewandten Seite des Raumteilerelements angeordnet. Beispielsweise könnte die Lichtquelle als ein Leuchtmittel, wie insbesondere ein LCD-Display, ein OLED-Display und/oder elektronisches Papier (e-paper, E-Ink) ausgebildet sein. Vorzugsweise ist die Lichtquelle als LED ausgebildet. Unter "sichtbarem Licht" soll insbesondere elektromagnetische Strahlung aus einem Wellenlängenbereich von 380 nm bis 780 nm verstanden werden. Dadurch kann insbesondere eine vorteilhafte Beleuchtung erzielt werden, wodurch insbesondere eine einfache und/oder intuitive und/oder komfortable Bedienung ermöglicht werden kann.

Das Kragenelement kann beispielsweise zu einer Befestigung zumindest einer weiteren Baueinheit vorgesehen sein, welche insbesondere den von der Lichtquelle zu beleuchtenden Bereich begrenzen kann. Vorzugsweise ist das Kragenelement dazu vorgesehen, den von der Lichtquelle zu beleuchtenden Bereich zu begrenzen, wodurch insbesondere eine kompakte und/oder stabile Ausgestaltung erzielt werden kann und/oder wodurch insbesondere auf weitere Baueinheiten und/oder auf einen langwierigen Montagevorgang verzichtet werden kann. Durch die Begrenzung des von der Lichtquelle zu beleuchtenden Bereichs kann insbesondere ein Austreten von Licht durch die Kochfeldplatte in ungewollten Bereichen, beispielsweise durch mögliche Defekte in einer Beschichtung der Kochfeldplatte, vermieden werden, wodurch insbesondere eine geringe Wahrscheinlichkeit von Beanstandungen eines Bedieners, insbesondere während einer Garantiedauer, erzielt werden kann.

Beispielsweise kann das Kragenelement genau eine Funktion aufweisen, welche insbesondere in der Begrenzung des von der Lichtquelle emittierten Lichts bestehen kann. Vorteilhaft weist das Kragenelement zumindest eine weitere Funktion auf, insbesondere zusätzlich zu der Funktion der Begrenzung des von der Lichtquelle emittierten Lichts. Vorzugsweise ist das Kragenelement dazu vorgesehen, eine wenigstens teilweise Verdeckung der Ausnehmung durch zumindest eine weitere Einheit wenigstens teilweise zu verhindern. Die Kochfeldvorrichtung weist insbesondere die weitere Einheit auf. Die weitere Einheit kann beispielsweise zumindest ein Kabel, insbesondere zumindest ein Stromversorgungskabel und/oder zumindest ein Datenkabel, sein. Alternativ oder zusätzlich kann die weitere Einheit zumindest ein Wellenleiter, insbesondere zumindest ein Glasfaserkabel, sein. Dadurch kann insbesondere auf besonders günstige Weise eine hohe Ordnung in dem Raum ermöglicht werden. Insbesondere kann eine ungestörte Beleuchtung des von der Lichtquelle zu beleuchtenden Bereichs erzielt werden.

Zudem wird vorgeschlagen, dass das Kragenelement wenigstens teilweise eine Kabelführung definiert. Das Kragenelement kann beispielsweise dazu vorgesehen sein, zumindest eine Richtung eines durch die Ausnehmung hindurchgeführten Kabels mittels der Kabelführung wenigstens teilweise vorzugeben und/oder zu definieren. Das Kragenelement kann alternativ oder zusätzlich dazu vorgesehen sein, mittels der Kabelführung zumindest ein in einer Einbaulage oberhalb des Raumteilerelements angeordnetes Kabel wenigstens teilweise zu führen und insbesondere zumindest eine Anlagefläche für das Kabel auszubilden. Dadurch kann insbesondere auf eine zusätzliche Kabelführung verzichtet werden, wodurch insbesondere eine preiswerte und/oder einfache und/oder eine kompakte Ausgestaltung erzielt werden kann.

Beispielsweise kann das Kragenelement, insbesondere zusätzlich zu der Funktion der Begrenzung des von der Lichtquelle emittierten Lichts und/oder zusätzlich zu der Verhinderung der Verdeckung der Ausnehmung durch zumindest eine weitere Einheit, zumindest eine zweite weitere Funktion aufweisen, und zwar insbesondere eine Befestigung zumindest einer weiteren Baueinheit. Insbesondere kann das Kragenelement zumindest eine Anlagefläche aufweisen, welche zu einer Befestigung zumindest einer weiteren Baueinheit vorgesehen sein kann. Vorzugsweise weist die Kochfeldvorrichtung zumindest eine weitere Baueinheit auf, welche in wenigstens einem montierten Zustand an dem Kragenelement befestigt ist. Insbesondere ist das Kragenelement zu einer Befestigung zumindest der weiteren Baueinheit vorgesehen. Beispielsweise kann das Kragenelement zu einer Befestigung der weiteren Baueinheit mittels einer Rastverbindung und/oder mittels einer Klemmverbindung und/oder mittels einer durch Verriegelung bewirkten Verbindung und/oder mittels einer Schraubverbindung vorgesehen sein. Insbesondere ist das Kragenelement zu einer Befestigung der weiteren Baueinheit mittels einer formschlüssigen und/oder kraftschlüssigen Verbindung vorgesehen. Vorteilhaft ist das Kragenelement zu einer Befestigung der weiteren Baueinheit mittels einer werkzeuglos lösbaren Verbindung vorgesehen. Beispielsweise könnte die weitere Baueinheit dazu vorgesehen sein, von der Lichtquelle emittierte elektromagnetische Strahlung, insbesondere sichtbares Licht, wenigstens zu einem Großteil durchzulassen und/oder umzulenken. Die weitere Baueinheit könnte beispielsweise als zumindest für sichtbares Licht transparentes und/oder transluzentes Element ausgebildet sein. Beispielsweise könnte die weitere Baueinheit als ein Wellenleiter und/oder Diffusor ausgebildet sein. Dadurch kann insbesondere eine hohe Freiheit hinsichtlich einer Gestaltungsmöglichkeit erreicht werden. Insbesondere können weitere Baueinheiten in Form von verschiedenen Beleuchtungsmustern an dem Kragenelement angebracht werden, wodurch insbesondere eine hohe Gestaltungsfreiheit ermöglicht werden kann.

Zudem wird vorgeschlagen, dass das Kragenelement bei einer senkrechten Betrachtung des Raumteilerelements auf eine Haupterstreckungsebene des Raumteilerelements eine wenigstens im Wesentlichen ringförmige, insbesondere kreisringförmige, Gestalt aufweist. Unter der Wendung, dass das Kragenelement bei einer senkrechten Betrachtung des Raumteilerelements auf eine Haupterstreckungsebene des Raumteilerelements eine wenigstens "im Wesentlichen ringförmige" Gestalt aufweist, soll insbesondere verstanden werden, dass das Kragenelement bei einer senkrechten Betrachtung des Raumteilerelements auf eine Haupterstreckungsebene des Raumteilerelements zumindest eine innere Begrenzung aufweist, die insbesondere eine Form und/oder Gestalt und/oder Größe der Ausnehmung wenigstens teilweise festlegt, und zumindest eine äußere Begrenzung aufweist, die insbesondere an die Hauptoberfläche des Raumteilerelements angrenzt. Bei einer senkrechten Betrachtung des Raumteilerelements auf eine Haupterstreckungsebene des Raumteilerelements können die innere Begrenzung des Kragenelements und/oder die äußere Begrenzung des Kragenelements insbesondere eine wenigstens im Wesentlichen rechteckige und/oder ovale, insbesondere kreisförmige und/oder ellipsenförmige, Gestalt aufweisen. Die innere Begrenzung des Kragenelements und die äußere Begrenzung des Kragenelements können bei einer senkrechten Betrachtung des Raumteilerelements auf eine Haupterstreckungsebene des Raumteilerelements insbesondere wenigstens im Wesentlichen die gleiche Gestalt aufweisen, wie beispielsweise eine wenigstens im Wesentlichen rechteckige und/oder ovale, insbesondere kreisförmige und/oder ellipsenförmige, Gestalt. Alternativ könnte beispielsweise die innere Begrenzung des Kragenelements und die äußere Begrenzung des Kragenelements unterschiedliche Gestalten aufweisen, wobei beispielsweise die innere Begrenzung des Kragenelements eine wenigstens im Wesentlichen ovale, insbesondere kreisförmige und/oder ellipsenförmige, Gestalt und die äußere Begrenzung des Kragenelements insbesondere eine wenigstens im Wesentlichen rechteckige Gestalt oder umgekehrt aufweisen könnte. Dadurch kann insbesondere eine besonders vorteilhafte und/oder stabile Konstruktion erreicht werden.

Das Kragenelement kann beispielsweise ein Stanzteil sein. Vorzugsweise ist das Kragenelement als eine Aufweitung des Raumteilerelements in einem Bereich der Ausnehmung ausgebildet, wodurch insbesondere eine besonders hohe Stabilität ermöglicht werden kann.

Weiterhin wird vorgeschlagen, dass das Kragenelement einstückig mit einem insbesondere plattenartigen Grundkörper des Raumteilerelements verbunden ist. Das Raumteilerelement ist insbesondere einstückig ausgebildet. Unter "einstückig" soll insbesondere zumindest stoffschlüssig verbunden verstanden werden, beispielsweise durch einen Schweißprozess, einen Klebeprozess, einen Anspritzprozess und/oder einen anderen, dem Fachmann als sinnvoll erscheinenden Prozess, und/oder vorteilhaft in einem Stück geformt verstanden werden, wie beispielsweise durch eine Herstellung aus einem Guss und/oder durch eine Herstellung in einem Ein- oder Mehrkomponentenspritzverfahren und vorteilhaft aus einem einzelnen Rohling. Dadurch kann insbesondere eine stabile und/oder langlebige Ausgestaltung erzielt werden.

Eine verbesserte Konstruktion kann insbesondere erreicht werden durch ein Kochfeld, insbesondere durch ein Induktionskochfeld, mit zumindest einer Kochfeldvorrichtung.

Eine Konstruktion kann insbesondere weiter verbessert werden durch ein Verfahren zu einer Herstellung einer Kochfeldvorrichtung, mit zumindest einem Raumteilerelement, welches zumindest eine Ausnehmung und zumindest ein Kragenelement aufweist, welches die Ausnehmung wenigstens teilweise begrenzt, wobei das Raumteilerelement aus einer Rohplatte und das Kragenelement durch zumindest teilweises Umformen der Rohplatte hergestellt wird. Insbesondere ist die Rohplatte ein plattenförmiges Element, aus welchem insbesondere mittels des Verfahrens der Grundkörper des Raumteilerelements und/oder das Kragenelement des Raumteilerelements hergestellt wird.

Die Kochfeldvorrichtung soll hierbei nicht auf die oben beschriebene Anwendung und Ausführungsform beschränkt sein. Insbesondere kann die Kochfeldvorrichtung zu einer Erfüllung einer hierin beschriebenen Funktionsweise eine von einer hierin genannten Anzahl von einzelnen Elementen, Bauteilen und Einheiten abweichende Anzahl aufweisen.

Weitere Vorteile ergeben sich aus der folgenden Zeichnungsbeschreibung. In der Zeichnung sind Ausführungsbeispiele der Erfindung dargestellt. Die Zeichnung, die Beschreibung und die Ansprüche enthalten zahlreiche Merkmale in Kombination. Der Fachmann wird die Merkmale zweckmäßigerweise auch einzeln betrachten und zu sinnvollen weiteren Kombinationen zusammenfassen.

### Es zeigen:

- Fig. 1: ein Kochfeld mit einer Kochfeldvorrichtung in einer schematischen Draufsicht,
- Fig. 2: ein Raumteilerelement der Kochfeldvorrichtung in einer schematischen perspektivischen Darstellung,
- Fig. 3: eine Ausnehmung des Raumteilerelements in einer stark vergrößerten schematischen perspektivischen Darstellung,
- Fig. 4: einen Ausschnitt des Raumteilerelements, einer Gehäuseeinheit und eine Lichtquelle der Kochfeldvorrichtung in einer schematischen Schnittdarstellung,
- Fig. 5: einen Ausschnitt des Raumteilerelements und eines Kabels der Kochfeldvorrichtung in einer schematischen Darstellung,
- Fig. 6: einen Ausschnitt des Raumteilerelements und der Gehäuseeinheit und eine weitere Baueinheit der Kochfeldvorrichtung in einer schematischen Darstellung,
- Fig. 7: einen Ausschnitt des Raumteilerelements und der Gehäuseeinheit und die weitere Baueinheit in einer schematischen Schnittdarstellung,
- Fig. 8: eine Rohplatte in einem ersten Verfahrensschritt eines Verfahrens zu einer Herstellung der Kochfeldvorrichtung in einer schematischen perspektivischen Darstellung und
- Fig. 9: einen Ausschnitt eines Raumteilerelements einer alternativen Kochfeldvorrichtung in einer schematischen perspektivischen Darstellung.

Fig. 1 zeigt ein Kochfeld 28a, das als ein Induktionskochfeld ausgebildet ist, mit einer Kochfeldvorrichtung 10a, die als eine Induktionskochfeldvorrichtung ausgebildet ist.

Die Kochfeldvorrichtung 10a weist eine Kochfeldplatte 32a auf. In einem montierten Zustand bildet die Kochfeldplatte 32a einen Teil eines Kochfeldaußengehäuses aus, und zwar insbesondere eines Kochfeldaußengehäuses insbesondere des Kochfelds 28a. Die Kochfeldplatte 32a ist zu einem Aufstellen von Gargeschirr vorgesehen.

Die Kochfeldvorrichtung 10a weist zumindest ein Heizelement auf (nicht dargestellt). Im vorliegenden Ausführungsbeispiel weist die Kochfeldvorrichtung 10a mehrere Heizelemente auf. Die Heizelemente sind in einer Einbaulage unterhalb der Kochfeldplatte 32a angeordnet. Die Heizelemente sind jeweils dazu vorgesehen, auf der Kochfeldplatte 32a oberhalb der Heizelemente aufgestelltes Gargeschirr zu erhitzen. Die Heizelemente sind als Induktionsheizelemente ausgebildet.

Die Kochfeldvorrichtung 10a weist eine Bedienerschnittstelle 34a zu einer Eingabe und/oder Auswahl von Betriebsparametern auf, beispielsweise einer Heizleistung und/oder einer Heizleistungsdichte und/oder einer Heizzone. Die Bedienerschnittstelle 34a ist zu einer Ausgabe eines Werts eines Betriebsparameters an einen Bediener vorgesehen.

Die Kochfeldvorrichtung 10a weist eine Steuereinheit 36a auf. Die Steuereinheit 36a ist dazu vorgesehen, in Abhängigkeit von mittels der Bedienerschnittstelle 34a eingegebenen Betriebsparametern Aktionen auszuführen und/oder Einstellungen zu verändern. Die Steuereinheit 36a regelt in einem Heizbetriebszustand eine Energiezufuhr zu den Heizelementen.

Die Kochfeldvorrichtung 10a weist eine Gehäuseeinheit 38a auf (vgl. Fig. 4 und 7). Die Gehäuseeinheit 38a bildet einen Teil des Kochfeldaußengehäuses aus. In einem montierten Zustand sind die Gehäuseeinheit 38a und die Kochfeldplatte 32a miteinander verbunden, insbesondere aneinander befestigt. Die Gehäuseeinheit 38a und die Kochfeldplatte 32a definieren einen Lagerraum 40a.

Die Kochfeldvorrichtung 10a weist ein Raumteilerelement 12a auf (vgl. Fig. 2 bis 7). In einem montierten Zustand ist das Raumteilerelement 12a teilweise an der Gehäuseeinheit 38a befestigt (vgl. Fig. 4 und 7). In einer Einbaulage liegt das Raumteilerelement 12a teilweise auf der Gehäuseeinheit 38a, insbesondere auf einer Ausformung der Gehäuseeinheit 38a und/oder auf einer Stufe der Gehäuseeinheit 38a, auf.

Das Raumteilerelement 12a unterteilt den Lagerraum 40a in zwei Teilräume. Ein erster Teilraum ist in einer Einbaulage oberhalb des Raumteilerelements 12a angeordnet. Der erste Teilraum ist in einem montierten Zustand auf einer der Kochfeldplatte 32a zugewandten Seite des Raumteilerelements 12a angeordnet. In dem ersten Teilraum sind die Heizelemente angeordnet. Das Raumteilerelement 12a trägt in einer Einbaulage die Heizelemente zu einem Großteil.

Ein zweiter Teilraum ist in einer Einbaulage unterhalb des Raumteilerelements 12a angeordnet. Der zweite Teilraum ist in einem montierten Zustand auf einer der Kochfeldplatte 32a abgewandten Seite des Raumteilerelements 12a angeordnet. In dem zweiten Teilraum ist die Steuereinheit 36a angeordnet.

Das Raumteilerelement 12a ist als ein Abschirmelement ausgebildet. In einem Betriebszustand schirmt das Raumteilerelement 12a in dem zweiten Teilraum angeordnete Objekte gegenüber elektromagnetischer Strahlung, welche insbesondere von den Heizelementen ausgeht, im Wesentlichen ab.

Das Raumteilerelement 12a weist mehrere Ausnehmungen 14a auf. Von mehrfach vorhandenen Objekten ist in den Figuren jeweils lediglich eines mit einem Bezugszeichen versehen. Im vorliegenden Ausführungsbeispiel weist das Raumteilerelement 12a zweiundzwanzig Ausnehmungen 14a auf. Eine Anzahl der Ausnehmungen 14a des Raumteilerelements 12a ist maximal gewählt, um eine geringfügige Beeinflussung einer Abschirmwirkung des Raumteilerelements 12a zu bewirken.

Die Kochfeldvorrichtung 10a weist mehrere Lichtquellen 20a auf (vgl. Fig. 4 und 7). Im vorliegenden Ausführungsbeispiel weist die Kochfeldvorrichtung 10a zweiundzwanzig Lichtquellen 20a auf. Eine Anzahl an Lichtquellen 20a und eine Anzahl an Ausnehmungen 14a des Raumteilerelements 12a ist im Wesentlichen identisch. Jeder Ausnehmung 14a ist eine Lichtquelle 20a zugeordnet.

Beispielsweise könnte jede Lichtquelle 20a separat mittels eines Kabels mit Energie versorgt werden. Alternativ könnte ein Teil der Lichtquellen 20a elektrisch, insbesondere mittels Kabeln, miteinander verbunden sein. Im Folgenden wird lediglich eine der Lichtquellen 20a und eine der Ausnehmungen 14a beschrieben.

In einer Einbaulage ist in einem Nahbereich der Ausnehmung 14a die Lichtquelle 20a angeordnet. Die Lichtquelle 20a ist in einer Einbaulage zu einem Großteil unterhalb der Ausnehmung 14a angeordnet. Die Lichtquelle 20a beleuchtet in einer Einbaulage einen Bereich oberhalb des Raumteilerelements 12a durch die jeweilige Ausnehmung 14a hindurch. Im vorliegenden Ausführungsbeispiel beleuchtet die Lichtquelle 20a in einer Einbaulage einen an der Kochfeldplatte 32a angeordneten Bereich oberhalb des Raumteilerelements 12a durch die jeweilige Ausnehmung 14a hindurch.

Die Kochfeldvorrichtung 10a weist im vorliegenden Ausführungsbeispiel eine Trägereinheit 44a auf (vgl. Fig. 4 und 7). In einem montierten Zustand trägt die Trägereinheit 44a eine Gewichtskraft der Lichtquelle 20a. Die Lichtquelle 20a ist in einem montieren Zustand an der Trägereinheit 44a angeordnet und insbesondere in einer Einbaulage auf der Trägereinheit 44a angeordnet.

In einer alternativen Ausgestaltung könnte die Kochfeldvorrichtung 10a mehrere Trägereinheiten 44a aufweisen, wie beispielsweise genau eine Trägereinheit 44a pro Lichtquelle 20a.

In einer Einbaulage ist die Trägereinheit 44a unterhalb des Raumteilerelements 12a angeordnet. Die Trägereinheit 44a könnte beispielsweise an dem Raumteilerelement 12a befestigt sein. Alternativ oder zusätzlich könnte die Trägereinheit 44a beispielsweise an der Gehäuseeinheit 38a befestigt sein.

Das Raumteilerelement 12a weist mehrere Kragenelemente 16a auf (vgl. Fig. 2 bis 7). Im vorliegenden Ausführungsbeispiel weist das Raumteilerelement 12a zweiundzwanzig Kragenelemente 16a auf. Eine Anzahl an Kragenelementen 16a des Raumteilerelements 12a und eine Anzahl an Ausnehmungen 14a des Raumteilerelements 12a ist im Wesentlichen identisch. Jeder Ausnehmung 14a ist ein Kragenelement 16a zugeordnet. Im Folgenden wird lediglich eines der Kragenelemente 16a beschrieben.

Das Kragenelement 16a begrenzt die Ausnehmung 14a teilweise. Im vorliegenden Ausführungsbeispiel begrenzt das Kragenelement 16a die Ausnehmung 14a vollständig. Bei einer senkrechten Betrachtung des Raumteilerelements 12a auf eine Haupterstreckungsebene des Raumteilerelements 12a begrenzt das Kragenelement 16a die Ausnehmung 14a bezüglich eines Mittelpunkts und/oder Schwerpunkts der Ausnehmung 14a um einen Winkelbereich von im Wesentlichen 360°.

In einem Betriebszustand begrenzt das Kragenelement 16a den von der Lichtquelle 20a zu beleuchtenden Bereich. Fig. 4 zeigt mittels gestrichelter Linien einen Raumwinkelbereich, in welchen die Lichtquelle 20a Licht emittiert. In strichpunktierten Linien ist ein Raumwinkelbereich dargestellt, auf welchen das Kragenelement 16a das von der Lichtquelle 20a emittierte Licht begrenzt.

Das Kragenelement 16a ragt im vorliegenden Ausführungsbeispiel im Wesentlichen 2,8 mm über eine Hauptoberfläche 18a des Raumteilerelements 12a hinaus. Das Kragenelement 16a ragt um eine Strecke 42a von im Wesentlichen 2,8 mm über die Hauptoberfläche 18a des Raumteilerelements 12a hinaus (vgl. Fig. 4 und 7).

Mittels eines über die Hauptoberfläche 18a des Raumteilerelements 12a hinausragenden Teilbereichs des Kragenelements 16a verhindert das Kragenelement 16a in einem montierten Zustand eine Verdeckung der Ausnehmung 14a durch zumindest eine weitere Einheit 22a (vgl. Fig. 5). Die Kochfeldvorrichtung 10a weist die weitere Einheit 22a auf. Im vorliegenden Ausführungsbeispiel ist die weitere Einheit 22a als ein Kabel, insbesondere als ein Stromkabel und vorteilhaft als ein Stromkabel zu einer Versorgung zumindest eines Heizelements ausgebildet.

Das Kragenelement 16a bildet mittels des über die Hauptoberfläche 18a des Raumteilerelements 12a hinausragenden Teilbereichs des Kragenelements 16a eine Barriere für die weitere Einheit 22a aus, an welcher die weitere Einheit 22a insbesondere wenigstens teilweise anliegt. Mittels des über die Hauptoberfläche 18a des Raumteilerelements 12a hinausragenden Teilbereichs des Kragenelements 16a definiert das Kragenelement 16a teilweise eine Kabelführung.

Das Kragenelement 16a ist zu einer Befestigung einer weiteren Baueinheit 24a vorgesehen. Die Kochfeldvorrichtung 10a weist die weitere Baueinheit 24a auf. Im vorliegenden Ausführungsbeispiel begrenzt die weitere Baueinheit 24a den von der Lichtquelle 20a zu beleuchtenden Bereich insbesondere zusätzlich zu der Begrenzung des von der Lichtquelle 20a zu beleuchtenden Bereichs durch das Kragenelement 16a. In einem montierten Zustand ist die weitere Baueinheit 24a an dem Kragenelement 16a befestigt.

Die weitere Baueinheit 24a ragt in einem montierten Zustand teilweise in einen von dem Kragenelement 16a umgebenen Bereich hinein (vgl. Fig. 7). In einem montierten Zustand liegt ein Teilbereich der weiteren Baueinheit 24a formschlüssig an einem Teilbereich des Kragenelements 16a an.

Im vorliegenden Ausführungsbeispiel weist das Kragenelement 16a bei einer senkrechten Betrachtung des Raumteilerelements 12a auf eine Haupterstreckungsebene des Raumteilerelements 12a eine im Wesentlichen ringförmige Gestalt auf. Das Kragenelement 16a ist als eine Aufweitung des Raumteilerelements 12a in einem Bereich der Ausnehmung 14a ausgebildet.

Das Raumteilerelement 12a weist einen Grundkörper 26a auf (vgl. Fig. 2 bis 7). Der Grundkörper 26a bildet die Hauptoberfläche 18a des Raumteilerelements 12a im Wesentlichen aus. Das Kragenelement 16a ist einstückig mit dem Grundkörper 26a des Raumteilerelements 12a verbunden. Das Raumteilerelement 12a ist einstückig ausgebildet.

In einem Verfahren zu einer Herstellung der Kochfeldvorrichtung 10a wird das Raumteilerelement 12a aus einer Rohplatte 30a (vgl. Fig. 8) hergestellt. Das Kragenelement 16a wird in dem Verfahren durch teilweises Umformen der Rohplatte 30a hergestellt. In dem Verfahren zu der Herstellung der Kochfeldvorrichtung 10a wird aus der Rohplatte 30a (vgl. Fig. 8) das Raumteilerelement 12a (vgl. Fig. 2) hergestellt. Im vorliegenden Ausführungsbeispiel wird das Kragenelement 16a durch eine Aufweitung der Rohplatte 30a gebildet. In dem Verfahren wird aus der Aufweitung der Rohplatte 30a die Ausnehmung 14a durch Ausstanzen hergestellt.

In Fig. 9 ist ein weiteres Ausführungsbeispiel der Erfindung gezeigt. Die nachfolgenden Beschreibungen beschränken sich im Wesentlichen auf die Unterschiede zwischen den Ausführungsbeispielen, wobei bezüglich gleich bleibender Bauteile, Merkmale und Funktionen auf die Beschreibung des Ausführungsbeispiels der Fig. 1 bis 8 verwiesen werden kann. Zur Unterscheidung der Ausführungsbeispiele ist der Buchstabe a in den Bezugszeichen des Ausführungsbeispiels in den Fig. 1 bis 8 durch den Buchstaben b in den Bezugszeichen des Ausführungsbeispiels der Fig. 9 ersetzt. Bezüglich gleich bezeichneter Bauteile, insbesondere in Bezug auf Bauteile mit gleichen Bezugszeichen, kann grundsätzlich auch auf die Zeichnungen und/oder die Beschreibung des Ausführungsbeispiels der Fig. 1 bis 8 verwiesen werden.

Fig. 9 zeigt einen Ausschnitt eines Raumteilerelements 12b einer alternativen Kochfeldvorrichtung 10b. Das Raumteilerelement 12b weist mehrere Ausnehmungen 14b und mehrere Kragenelemente 16b auf. Im Folgenden wird lediglich eine der Ausnehmungen 14b und eines der Kragenelemente 16b beschrieben.

Im vorliegenden Ausführungsbeispiel ist das Kragenelement 16b als ein Stanzteil ausgebildet und insbesondere aus einem Grundkörper 26b des Raumteilerelements 12b herausgestanzt.

### Bezugszeichen

- 10: Kochfeldvorrichtung
- 12: Raumteilerelement
- 14: Ausnehmung
- 16: Kragenelement
- 18: Hauptoberfläche
- 20: Lichtquelle
- 22: Weitere Einheit
- 24: Weitere Baueinheit
- 26: Grundkörper
- 28: Kochfeld
- 30: Rohplatte
- 32: Kochfeldplatte
- 34: Bedienerschnittstelle
- 36: Steuereinheit
- 38: Gehäuseeinheit
- 40: Lagerraum
- 42: Strecke
- 44: Trägereinheit

## Patentansprüche

1. Induktionskochfeld, mit zumindest einer Induktionskochfeldvorrichtung (10a-b), mit zumindest einem Raumteilerelement (12a-b), welches zumindest eine Ausnehmung (14a-b) aufweist, wobei das Raumteilerelement (12a-b) zumindest ein Kragenelement (16a-b) aufweist, welches die Ausnehmung (14a-b) wenigstens teilweise begrenzt und wobei die Induktionskochfeldvorrichtung zumindest eine Lichtquelle (20a-b) aufweist, **dadurch gekennzeichnet, dass** das Kragenelement (16a-b) über eine Hauptoberfläche (18a-b) des Raumteilerelements (12a-b) hinausragt und bei einer senkrechten Betrachtung auf eine Haupterstreckungsebene des Raumteilerelements (12a-b) die Ausnehmung (14a-b) bezüglich eines Mittelpunkts und/oder mathematischen Schwerpunkts der Ausnehmung (14a-b) über einen Winkelbereich von mindestens 180° umgibt, wobei die Lichtquelle (20a-b) in einer Einbaulage wenigstens zu einem Großteil unterhalb der Ausnehmung (14a-b) angeordnet ist und dazu vorgesehen ist, zumindest einen Bereich oberhalb des Raumteilerelements (12a-b) durch die Ausnehmung (14a-b) hindurch zu beleuchten, und wobei das Kragenelement (16a-b) dazu vorgesehen ist, den von der Lichtquelle (20a-b) zu beleuchtenden Bereich zu begrenzen.

2. Induktionskochfeld nach Anspruch 1, **dadurch gekennzeichnet, dass** das Kragenelement (16a-b) mindestens 1 mm über die Hauptoberfläche (18a-b) des Raumteilerelements (12a-b) hinausragt.

3. Induktionskochfeld nach Anspruch 1 oder 2, **dadurch gekennzeichnet, dass** das Kragenelement (16a-b) dazu vorgesehen ist, eine wenigstens teilweise Verdeckung der Ausnehmung (14a-b) durch zumindest eine weitere Einheit (22a-b) wenigstens teilweise zu verhindern.

4. Induktionskochfeld nach einem der vorhergehenden Ansprüche, **dadurch gekennzeichnet, dass** das Kragenelement (16a-b) wenigstens teilweise eine Kabelführung definiert.

5. Induktionskochfeld nach einem der vorhergehenden Ansprüche, **gekennzeichnet durch** zumindest eine weitere Baueinheit (24a-b), welche in wenigstens einem montierten Zustand an dem Kragenelement (16a-b) befestigt ist.

6. Induktionskochfeld nach einem der vorhergehenden Ansprüche, **dadurch gekennzeichnet, dass** das Kragenelement (16a-b) bei einer senkrechten Betrachtung des Raumteilerelements (12a-b) auf eine Haupterstreckungsebene des Raumteilerelements (12a-b) eine wenigstens im Wesentlichen ringförmige Gestalt aufweist.

7. Induktionskochfeld nach einem der vorhergehenden Ansprüche, **dadurch gekennzeichnet, dass** das Kragenelement (16a) als eine Aufweitung des Raumteilerelements (12a) in einem Bereich der Ausnehmung (14a) ausgebildet ist.

8. Induktionskochfeld nach einem der vorhergehenden Ansprüche, **dadurch gekennzeichnet, dass** das Kragenelement (16a-b) einstückig mit einem Grundkörper (26a-b) des Raumteilerelements (12a-b) verbunden ist.

9. Verfahren zu einer Herstellung eines Induktionskochfelds mit einer Induktionskochfeldvorrichtung (10a-b) nach einem der Ansprüche 1 bis 8, mit zumindest einem Raumteilerelement (12a-b), welches zumindest eine Ausnehmung (14a-b) und zumindest ein Kragenelement (16a-b) aufweist, welches die Ausnehmung (14a-b) wenigstens teilweise begrenzt, wobei das Raumteilerelement (12a-b) aus einer Rohplatte (30a-b) und das Kragenelement (16a-b) durch zumindest teilweises Umformen der Rohplatte (30a-b) hergestellt wird, wobei das Kragenelement (16a-b) derart hergestellt wird, dass das Kragenelement (16a-b) bei einer senkrechten Betrachtung auf eine Haupterstreckungsebene des Raumteilerelements (12a-b) die Ausnehmung (14a-b) bezüglich eines Mittelpunkts und/oder mathematischen Schwerpunkts der Ausnehmung (14a-b) über einen Winkelbereich von mindestens 180° umgibt.

## Claims

1. Induction hob, having at least one induction hob device (10a-b), having at least one space divider element (12a-b), which has at least one cut-out (14a-b), wherein the space divider element (12a-b) has at least one collar element (16a-b), which bounds the cut-out (14a-b) at least partially and wherein the induction hob device has at least one light source (20a-b),
**characterised in that**
the collar element (16a-b) projects beyond a main surface (18a-b) of the space divider element (12a-b) and when viewed vertically onto a main extension plane of the space divider element (12a-b), surrounds the cut-out (14a-b) with respect to a centre point and/or mathematical focus of the cut-out (14a-b) over an angle range of at least 180°, wherein the light source (20a-b) is arranged in an installation position at least to a large extent below the cut-out (14a-b) and is provided to illuminate at least one region above the space divider element (12a-b) through the cut-out (14a-b), and wherein the collar element (16a-b) is provided to bound the area illuminated by the light source (20a-b).

2. Induction hob according to claim 1, **characterised in that** the collar element (16a-b) projects at least 1 mm above the main surface (18a-b) of the space divider element (12a-b).

3. Induction hob according to claim 1 or 2, **characterised in that** the collar element (16a-b) is provided to at least partially prevent an at least partial concealing of the cut-out (14a-b) by means of at least one further unit (22a-b).

4. Induction hob according to one of the preceding claims, **characterised in that** the collar element (16a-b) defines a cable guide at least partially.

5. Induction hob according to one of the preceding claims, **characterised by** at least one further structural unit (24a-b), which, in at least an assembled state, is fastened to the collar element (16a-b).

6. Induction hob according to one of the preceding claims, **characterised in that** when the space divider element (12a-b) is viewed vertically on a main extension plane of the space divider element (12a-b), the collar element (16a-b) has an at least essentially ring-shaped design.

7. Induction hob according to one of the preceding claims, **characterised in that** the collar element (16a) is embodied as an expansion of the space divider element (12a) in a region of the cut-out (14a)

8. Induction hob according to one of the preceding claims, **characterised in that** the collar element (16a-b) is connected in one piece with a base body (26a-b) of the space divider element (12a-b).

9. Method for producing an induction hob having an induction hob device (10a-b) according to one of claims 1 to 8, having at least one space divider element (12a-b), which has at least one cut-out (14a-b) and at least one collar element (16a-b), which bounds the cut-out (14a-b) at least partially, wherein the space divider element (12a-b) is produced from a raw panel (30a-b) and the collar element (16a-b) by means of at least partially deforming the raw panel (30a-b), wherein the collar element (16a-b) is produced so that when viewed vertically onto a main extension plane of the space divider element (12a-b) the collar element (16a-b) surrounds the cut-out (14a-b) with respect to a centre point and/or mathematical focus of the cut-out (14a-b) over an angle range of at least 180°.

## Revendications

1. Table de cuisson à induction, comprenant au moins un dispositif de table de cuisson à induction (10a-b), qui comprend au moins un élément de cloison de séparation (12a-b), lequel comprend au moins une cavité (14a-b),
dans laquelle l'élément de cloison de séparation (12a-b) comprend au moins un élément de collet (16a-b) qui délimite la cavité (14a-b) au moins en partie et dans laquelle le dispositif de table de cuisson à induction comprend au moins une source lumineuse (20a-b),
**caractérisée en ce que** l'élément de collet (16a-b) fait saillie au-dessus d'une surface principale (18a-b) de l'élément de cloison de séparation (12a-b) et, dans une vue de dessus sur le plan d'extension principal de l'élément de cloison de séparation (12a-b), entoure la cavité (14a-b) sur une plage angulaire d'au moins 180° par rapport à un centre et/ou un centre de gravité mathématique de la cavité (14a-b),
dans laquelle la source lumineuse (20a-b) est disposée dans une position de montage au moins en grande partie sous la cavité (14a-b) et est agencée pour éclairer une zone au-dessus de l'élément de cloison de séparation (12a-b) à travers la cavité (14a-b), et
dans laquelle l'élément de collet (16a-b) est agencé pour délimiter la zone à éclairer par la source lumineuse (20a-b).

2. Table de cuisson à induction selon la revendication 1, **caractérisée en ce que** l'élément de collet (16a-b) fait saillie à au moins 1 mm au-dessus de la surface principale (18a-b) de l'élément de cloison de séparation (12a-b).

3. Table de cuisson à induction selon la revendication 1 ou 2, **caractérisée en ce que** l'élément de collet (16a-b) est agencé pour empêcher au moins en partie un masquage au moins partiel de la cavité (14a-b) par au moins un composant supplémentaire (22a-b).

4. Table de cuisson à induction selon l'une des revendications précédentes, **caractérisée en ce que** l'élément de collet (16a-b) définit au moins en partie un passe-câble.

5. Table de cuisson à induction selon l'une des revendications précédentes, **caractérisée par** au moins un composant supplémentaire (24a-b), qui est fixé au moins dans un état monté sur l'élément de collet (16a-b).

6. Table de cuisson à induction selon l'une des revendications précédentes, **caractérisée en ce que** l'élément de collet (16a-b) présente, dans une vue au-dessus de l'élément de cloison de séparation (12a-b) sur un plan d'extension principal de l'élément de cloison de séparation (12a-b), une forme au moins essentiellement annulaire.

7. Table de cuisson à induction selon l'une des revendications précédentes, **caractérisée en ce que** l'élément de collet (16a) est constitué sous forme d'un évasement de l'élément de cloison de séparation (12a) dans une région de la cavité (14a).

8. Table de cuisson à induction selon l'une des revendications précédentes, **caractérisée en ce que** l'élément de collet (16a-b) est relié d'un seul tenant à un corps de base (26a-b) de l'élément de cloison de séparation (12a-b).

9. Procédé de fabrication d'une table de cuisson à induction comprenant un dispositif de table de cuisson à induction (10a-b) selon l'une des revendications 1 à 8, comprenant au moins un élément de cloison de séparation (12a-b), lequel comprend au moins une cavité (14a-b) et au moins un élément de collet (16a-b) qui délimite la cavité (14a-b) au moins en partie,
dans lequel l'élément de cloison de séparation (12a-b) est fabriqué à partir d'une plaque brute (30a-b) et l'élément de collet (16a-b) est fabriqué par un nouveau façonnage au moins partiel de la plaque brute (30a-b), et
dans lequel l'élément de collet (16a-b) est fabriqué de telle manière que, dans une vue de dessus sur un plan d'extension principal de l'élément de cloison de séparation (12a-b), l'élément de collet (16a-b) entoure la cavité (14a-b) sur une plage angulaire d'au moins 180° par rapport à un centre et/ou un centre de gravité mathématique de la cavité (14a-b).
